# EUROPÄISCHE PATENTSCHRIFT

(11) **EP 1 750 567 B1**
(45) Veröffentlichungstag und Bekanntmachung des Hinweises auf die Patenterteilung: **17.02.2010**
(21) Anmeldenummer: 05737767.3
(22) Anmeldetag: 06.05.2005
(51) Int. Cl.: A47L 13/17, C11D 17/04

(54) **KIT AUS SCHWAMM UND REINIGER**
KIT CONSISTING OF A SPONGE AND A DETERGENT
KIT COMPOSE D'UNE EPONGE ET D'UN PRODUIT NETTOYANT

(30) Priorität: 24.05.2004 DE 102004025859
(43) Veröffentlichungstag der Anmeldung: 14.02.2007
(73) Patentinhaber: Henkel AG & Co. KGaA, 40589 Düsseldorf (DE)
(72) Erfinder: DREJA, Michael, 50932 Köln (DE); POETHKOW, Daniela, 47809 Krefeld (DE)
(86) Internationale Anmeldenummer: PCT/EP2005/004940
(87) Internationale Veröffentlichungsnummer: WO 2005/115215

(56) Entgegenhaltungen:
- DE-A1- 4 311 159
- US-B1- 6 503 615

## Beschreibung

Gegenstand der vorliegenden Anmeldung ist ein Kit aus einem Schwamm aus Melamin-Formaldehyd-Harz und einem wässrigen Reinigungsmittel für harte Oberflächen, welches anionisches und/oder nichtionisches Tensid sowie einen oder mehrere ein- oder mehrwertige C₁₋₆-Alkohole enthält. Dieses Kit kann zur Reinigung harter Oberflächen verwendet werden, wobei beim Reinigungsverfahren das Mittel entweder auf den Reinigungsschwamm oder direkt auf die zu reinigende Oberfläche gegeben und anschließend mit dem Schwamm auf der Oberfläche verrieben wird, bevor es schließlich eintrocknet oder mit Wasser abgespült und dann gegebenenfalls die Oberfläche mit einem trockenen Tuch abgerieben wird.

Zur Reinigung harter Oberflächen haben sich tensidhaltige und damit schmutzlösende Reinigungsmittel bewährt. Diese Mittel können mit Bürsten, Tüchern, Schwämmen und anderen geeigneten Hilfsmitteln auf die zu reinigende Fläche aufgetragen und auf ihr verteilt werden, wobei gegebenenfalls noch eine zusätzliche mechanische Behandlung erfolgt, die zu einem verbesserten Reinigungsergebnis führt.

In letzter Zeit sind auch spezielle Reinigungsschwämme zur Anwendung gekommen, die lediglich mit Wasser angefeuchtet werden und anschließend zur Reinigung harter Oberflächen verwendet werden können. Hierbei handelt es sich im Wesentlichen um Schwämme aus einem Melamin-Formaldehyd-Harz. Die Verwendung dieses Materials, welches beispielsweise unter dem Namen Basotect® von der Firma BASF vertrieben wird, zur Reinigung harter Oberflächen wurde bereits mehrfach beschrieben. So werden in DE 100 27 770 A1 (BASF) sowie in EP 0 176 72 B1 (BASF) elastische, offenzellige Schaumstoffe aus Melamin/Formaldehyd-Kondensationsprodukten, Verfahren zu ihrer Herstellung sowie ihre Verwendung geschildert. Vornehmlich sollen die Schaumstoffe zur Wärme- und Schalldämmung im Bauwesen eingesetzt werden, daneben wird aber auch angegeben, sie eigneten sich weiterhin als Reinigungsschwämme mit leicht abrasiver Wirkung. Nähere Angaben zu diesem Verwendungszweck werden jedoch nicht gemacht.

In der Gebrauchsmusterschrift DE 201 09 652 U1 (K. Matsumoto) wird ein Reinigungsschwamm aus einem Melamin-Formaldehyd-Harzschaum beschrieben, dessen Zellstruktur verdichtet ist, wodurch der Schwamm haltbarer wird und damit auch besser als Reinigungsschwamm einsetzbar ist. Nähere Angaben zur eigentlichen Anwendung bei der Reinigung werden dagegen nicht gemacht.

Auch US 6,503,615 B1 (Inoac Corp.) beschreibt einen Reinigungsschwamm aus Melamin-Formaldehyd-Harz. Dieser enthält zusätzlich ein Aniontensid, welches bei der Herstellung als Emulgator verwendet wird und im Schwamm verbleibt, um bei der Reinigungsanwendung die Reinigungsleistung zu verbessern. Die Anwendung mit einem zusätzlichen, speziell auf den Reinigungsschwamm abgestimmten Reinigungsmittel wird dagegen nicht beschrieben.

Bei der Reinigung harter Oberflächen mit solchen Schwämmen lassen sich gute Ergebnisse bei trockenen, wenig fetthaltigen Verschmutzungen erzielen, beispielsweise bei der Entfernung von Filzschreiber von Kunststoffflächen oder von Kugelschreibertinte von Tapeten. Zur Entfernung von frischem oder hartnäckig eingebranntem Fettschmutz ist das Material dagegen nur bedingt geeignet, da die Poren verkleben und keine Abrasivwirkung mehr möglich ist. Auch mit Hilfe von Wasser wird die Reinigung nicht wesentlich verbessert.

Die gute Reinigungswirkung des Melamin-Formaldehyd-Harzes Basotect® bei trockenen, wenig fetthaltigen Anschmutzungen ist auf die spezifische offenporigen Struktur des Materials zurückzuführen, welches eine merkliche Abrasivität aufweist, und die sich durch Abrieb erneuert. Bei Fettschmutz verkleben dagegen die Poren, so daß keine Abrasivwirkung mehr möglich ist.

Es war daher wünschenswert, die Verwendbarkeit solcher Schwammreiniger auch auf fetthaltige Anschmutzungen auszudehnen. Überraschend wurde nun gefunden, dass bei der Anwendung eines Reinigungsmittels, welches anionisches und/oder nichtionisches Tensid sowie einen oder mehrere ein- oder mehrwertige C₁₋₆-Alkohole enthält, zusammen mit einem Schwamm aus Melamin-Formaldehyd-Harz selbst eingebrannter Fettschmutz leicht und restlos entfernt wird, während bei Verwendung des Schwamms lediglich mit Wasser oder bei Verwendung des Reinigungsmittels mit einem andersgearteten Schwamm der Fettschmutz nur wenig oder überhaupt nicht entfernt werden kann.

Gegenstand der Anmeldung ist dementsprechend ein Kit aus einem Schwamm aus einem Melamin-Formaldehyd-Harz und einem wässrigen Reinigungsmittel für harte Oberflächen, welches anionisches und/oder nichtionisches Tensid sowie einen oder mehrere ein- oder mehrwertige C₁₋₆-Alkohole enthält.

Dieses Kit dient zur Reinigung harter Oberflächen und kann daher in einem Verfahren zur Reinigung harter Oberflächen eingesetzt werden. Ein zweiter Anmeldungsgegenstand ist demzufolge die Verwendung eines Kits aus einem Schwamm aus einem Melamin-Formaldehyd-Harz und einem wässrigen Reinigungsmittel für harte Oberflächen, welches anionisches und/oder nichtionisches Tensid sowie einen oder mehrere ein- oder mehrwertige C₁₋₆-Alkohole enthält, zur Reinigung harter Oberflächen. Ein dritter Gegenstand ist ein Verfahren zur Reinigung harter Oberflächen, insbesondere zur Entfernung von Fettschmutz, unter Verwendung eines solchen Kits, bei dem zunächst das flüssige wässrige Reinigungsmittel aus dem Kit auf die zu reinigende Oberfläche aufgetragen und anschließend der Schwamm aus dem Kit zum Verteilen und ggf. zum Verreiben des Mittels verwendet wird, wobei das Mittel und gegebenenfalls gelöster Schmutz anschließend optional mit Wasser abgespült werden kann. Der Schwamm kann auch mit einem Reinigungsmittel imprägniert oder beaufschlagt werden sein, wodurch sich noch ein weiterer Erfindungsgegenstand ergibt. Noch ein weiterer Anmeldungsgegenstand ist schließlich ein Verfahren zur Reinigung harter Oberflächen, insbesondere zur Entfernung von Fettschmutz, unter Verwendung eines solchen Kits, bei dem zunächst das flüssige wässrige Reinigungsmittel aus dem Kit auf den Schwamm aus dem Kit aufgetragen wird, der mehr oder weniger stark getränkte Schwamm dann mit der zu reinigenden Oberfläche in Kontakt gebracht und die Oberfläche durch leichtes Reiben gereinigt wird, bevor in einem letzten, optionalen Schritt das Mittel und gegebenenfalls gelöster Schmutz mit Wasser abgespült werden kann.

### Schwamm

Als Schwammmaterial wird ein Melamin/Formaldehyd-Harzschaum verwendet. Bei Melamin/Formaldehyd-Harz handelt es sich um ein Kondensationsprodukt aus Melamin sowie ggf. weiteren Duroplastbildnern und Formaldehyd sowie ggf. weiteren Aldehyden. Als Duroplastbildner können dabei beispielsweise alkylsubstituiertes Melamin, Harnstoff, Urethane, Carbonsäureamide, Dicyandiamid, Guanidin, Sulfurylamid, Sulfonsäureamide, aliphatische Amine, Phenol und dessen Derivate eingesetzt werden, als Aldehyde kommen beispielsweise Acetaldehyd, Trimethylolacetaldehyd, Acrolein, Benzaldehyd, Furfural, Glyoxal, Glutaraldehyd, Phthalaldehyd und Terephthalaldehyd in Frage. Das aus den Monomeren erhaltene Vorkondensat wird mittels eines Treibmittels aufgeschäumt und anschließend ausgehärtet. Es entsteht ein offenporiges Material mit einer Schaumstruktur, die mittleren Porengrößen (richtiger: mittlere Abstände zwischen Stegen der Schaumlamellen) liegen zwischen ca. 10 µm und 400 µm. Der Schaumstoff ist beispielsweise unter dem Handelsnamen Basotect® von der BASF erhältlich und wird vor allem als Wärme- und Schalldämmstoff im Baubereich eingesetzt. Im Sinne dieser Erfindung wird das aufgeschäumte Melamin/Formaldehyd-Harz als Reinigungsschwamm für harte Oberflächen mit leicht abrasiver Wirkung eingesetzt.

### Reinigungsmittel

Der zweite Bestandteil des erfindungsgemäßen Kits ist ein Reinigungsmittel für harte Oberflächen. Dieses enthält anionisches und/oder nichtionisches Tensid sowie einen oder mehrere ein- oder mehrwertige C₁₋₆-Alkohole. Weiterhin ist bevorzugt Octylsulfat enthalten.
Auch Fettsäuren sowie weitere in Reinigungsmitteln übliche Inhaltsstoffe können vorhanden sein.

Im Rahmen der vorliegenden Erfindung stehen Fettsäuren bzw. Fettalkohole bzw. deren Derivate - soweit nicht anders angegeben - stellvertretend für verzweigte oder unverzweigte Carbonsäuren bzw. Alkohole bzw. deren Derivate mit vorzugsweise 6 bis 22 Kohlenstoffatomen: Erstere sind insbesondere wegen ihrer pflanzlicher Basis als auf nachwachsenden Rohstoffen basierend aus ökologischen Gründen bevorzugt, ohne jedoch die erfindungsgemäße Lehre auf sie zu beschränken. Insbesondere sind auch die beispielsweise nach der ROELENschen Oxo-Synthese erhältlichen Oxo-Alkohle bzw. deren Derivate entsprechend einsetzbar.

Wann immer im folgenden Erdalkalimetalle als Gegenionen für einwertige Anionen genannt sind, so bedeutet das, daß das Erdalkalimetall natürlich nur in der halben - zum Ladungsausgleich ausreichenden - Stoffmenge wie das Anion vorliegt.

Stoffe, die auch als Inhaltsstoffe von kosmetischen Mitteln dienen, werden nachfolgend gegebenenfalls gemäß der *International Nomenclature Cosmetic Ingredient-* (INCI-) Nomenklatur bezeichnet. Chemische Verbindungen tragen eine INCI-Bezeichnung in englischer Sprache, pflanzliche Inhaltsstoffe werden ausschließlich nach Linné in lateinischer Sprache aufgeführt. Sogenannte Trivialnamen wie "Wasser", "Honig" oder "Meersalz" werden ebenfalls in lateinischer Sprache angegeben. Die INCI-Bezeichnungen sind dem "International Cosmetic Ingredient Dictionary and Handbook, Seventh Edition (1997)" zu entnehmen, das von The Cosmetic, Toiletry and Fragrance Association (CTFA), 1101, 17th Street NW, Suite 300, Washington, DC 20036, U. S. A., herausgegeben wird und mehr als 9.000 INCI-Bezeichnungen sowie Verweise auf mehr als 37.000 Handelsnamen und technische Bezeichnungen einschließlich der zugehörigen Distributoren aus über 31 Ländern enthält. Das International Cosmetic Ingredient Dictionary and Handbook ordnet den Inhaltsstoffen eine oder mehrere chemische Klassen (Chemical Classes), beispielsweise "Polymeric Ethers", und eine oder mehrere Funktionen (Functions),beispielsweise "Surfactants - Cleansing Agents", zu, die es wiederum näher erläutert. Auf diese wird nachfolgend gegebenenfalls ebenfalls bezug genommen.

Die Angabe CAS bedeutet, daß es sich bei der nachfolgenden Zahlenfolge um eine Bezeichnung des Chemical Abstracts Service handelt.
Soweit nicht explizit anders angegeben, beziehen sich angegebene Mengen in Gewichtsprozent (Gew.-%) auf die gesamte Tensidkombination bzw. das gesamte Mittel.

### Tenside

### Nichtionische Tenside

Als nichtionische Tenside sind vor allem C₈-C₁₈-Alkoholpolyglykolether, d.h. ethoxylierte und/oder propoxylierte Alkohole mit 8 bis 18 C-Atomen im Alkylteil und 2 bis 15 Ethylenoxid- (EO) und/oder Propylenoxideinheiten (PO), C₈-C₁₈-Carbonsäurepolyglykolester mit 2 bis 15 EO, beispielsweise Talgfettsäure+6-EO-ester, ethoxylierte Fettsäureamide mit 12 bis 18 C-Atomen im Fettsäureteil und 2 bis 8 EO, langkettige Aminoxide mit 10 bis 20 C-Atomen und langkettige Alkylpolyglycoside mit 8 bis 14 C-Atomen im Alkylteil und 1 bis 3 Glycosideinheiten zu erwähnen. Beispiele derartiger Tenside sind Oleyl-CetylAlkohol mit 5 EO, Nonylphenol mit 10 EO, Laurinsäurediethanolamid, Kokosalkyldimethylaminoxid und Kokosalkylpolyglucosid mit im Mittel 1,4 Glucoseeinheiten. Besonders bevorzugt werden Fettalkoholpolyglykolether mit insbesondere 2 bis 10 EO, insbesondere ein C₁₂-Fettalkoholethoxylat mit 7 EO. Daneben können aber auch kurzkettige Alkoholpolyglykolether, also solche mit einer C₄-C₈-Kohlenstoffkette und vorzugsweise weniger als 10 EO, beispielsweise C₆-Alkoholpolyglykolether mit 5 EO eingesetzt werden. Weitere geeignete nichtionische Tenside sind die C₈-C₁₈- Aminoxide und unter diesen bevorzugt solche mit einer C₁₂-C₁₄-Kette wie Lauryldimethylaminoxid, welches beispielsweise unter den Handelsnamen Genaminox LA (Clariant) oder Standamox PL (Cognis) vertrieben wird.

C₈-C₁₈-Alkylalkoholpolypropylenglykol/polyethylenglykolether stellen bevorzugte bekannte nichtionische Tenside dar. Sie können durch die Formel I, RO-(CH₂CH(CH₃)0)ₚ(CH₂CH₂O)ₑ-H, beschrieben werden, in der Rⁱ für einen linearen oder verzweigten, aliphatischen Alkyl- und/oder Alkenylrest mit 8 bis 18 Kohlenstoffatomen, p für 0 oder Zahlen von 1 bis 3 und e für Zahlen von 1 bis 20 steht.

Die C₈-C₁₈Alkylalkoholpolyglykolether der Formel I kann man durch Anlagerung von Propylenoxid und/oder Ethylenoxid an Alkylalkohole, vorzugsweise an Fettalkohole, erhalten. Typische Beispiele sind Polyglykolether der Formel I, in der R^{l} für einen Alkylrest mit 8 bis 18 Kohlenstoffatomen, p für 0 bis 2 und e für Zahlen von 2 bis 7 steht. Bevorzugte Vertreter sind beispielsweise C₁₀-C₁₄-Fettalkohol+1PO+6EO-ether (p = 1, e = 6) und C₁₂-C₁₈-Fettalkohol+7EO-ether (p = 0, e=7) sowie deren Mischungen. Soll eine Reinigerpaste formuliert werden, mit der der erfindungsgemäße Schwamm beaufschlagt wird, kann auch ein höher ethoxylierter Fettalkoholpolyglykolether eingesetzt werden, beispielsweise C_{16-c18}-Fettalkohol+25EO-ether.

Es können auch endgruppenverschlossene C₈-C₁₈-Alkylalkoholpolyglykolether eingesetzt werden, d.h. Verbindungen, in denen die freie OH-Gruppe in der Formel I verethert ist. Die endgruppenverschlossenen C₈-C₁₀-Alkylalkoholpolyglykolether können nach einschlägigen Methoden der präparativen organischen Chemie erhalten werden. Vorzugsweise werden C₈-C₁₈-Alkylalkoholpolyglykolether in Gegenwart von Basen mit Alkylhalogeniden, insbesondere Butyl- oder Benzylchlorid, umgesetzt. Typische Beispiele sind Mischether der Formel I, in der R^{l} für einen technischen Fettalkoholrest, vorzugsweise C_{12/4}-Kokosalkylrest, p für 0 und e für 5 bis 10 stehen, die mit einer Butylgruppe verschlossen sind.

Bevorzugte nichtionische Tenside sind weiterhin Alkylpolyglykoside (APG) der Formel II, R^{ll}O[G]ₓ, in der R^{ll} für einen linearen oder verzweigten, gesättigten oder ungesättigten Alkylrest mit 8 bis 22 Kohlenstoffatomen, [G] für einen glykosidisch verknüpften Zuckerrest und x für eine Zahl von 1 bis 10 stehen. APG sind nichtionische Tenside und stellen bekannte Stoffe dar, die nach den einschlägigen Verfahren der präparativen organischen Chemie erhalten werden können. Die Indexzahl x in der allgemeinen Formel II gibt den Oligomerisierungsgrad (DP-Grad) an, d.h. die Verteilung von Mono- und Oligoglykosiden, und steht für eine Zahl zwischen 1 und 10. Während x in einer gegebenen Verbindung stets ganzzahlig sein muß und hier vor allem die Werte x = 1 bis 6 annehmen kann, ist der Wert x für ein bestimmtes Alkylglykosid eine analytisch ermittelte rechnerische Größe, die meistens eine gebrochene Zahl darstellt. Vorzugsweise werden Alkylglykoside mit einem mittleren Oligomerisierungsgrad x von 1,1 bis 3,0 eingesetzt. Aus anwendungstechnischer Sicht sind solche Alkylglykoside bevorzugt, deren Oligomerisierungsgrad kleiner als 1,7 ist und insbesondere zwischen 1,2 und 1,6 liegt. Als glykosidischer Zucker wird vorzugsweise Xylose, insbesondere aber Glucose verwendet.

Der Alkyl- bzw. Alkenylrest R^{II} (Formel II) kann sich von primären Alkoholen mit 8 bis 18, vorzugsweise 8 bis 14 Kohlenstoffatomen ableiten. Typische Beispiele sind Capronalkohol, Caprylalkohol, Caprinalkohol und Undecylalkohol sowie deren technische Gemische, wie sie beispielsweise im Verlauf der Hydrierung von technischen Fettsäuremethylestern oder im Verlauf der Hydrierung von Aldehyden aus der ROELENschen Oxosynthese anfallen.

Vorzugsweise leitet sich der Alkyl- bzw. Alkenylrest R^{II} aber von Laurylalkohol, Myristylalkohol, Cetylalkohol, Palmoleylalkohol, Stearylalkohol, Isostearylalkohol oder Oleylalkohol ab. Weiterhin sind Elaidylalkohol, Petroselinylalkohol, Arachidylalkohol, Gadoleylalkohol, Behenylalkohol, Erucylalkohol sowie deren technische Gemische zu nennen.

Als weitere nichtionische Tenside können stickstoffenthaltende Tenside enthalten sein, z.B. Fettsäurepolyhydroxyamide, beispielsweise Glucamide, und Ethoxylate von Alkylaminen, vicinalen Diolen und/oder Carbonsäureamiden, die Alkylgruppen mit 10 bis 22 C-Atomen, vorzugsweise 12 bis 18 C-Atomen, besitzen. Der Ethoxylierungsgrad dieser Verbindungen liegt dabei in der Regel zwischen 1 und 20, vorzugsweise zwischen 3 und 10. Bevorzugt sind Ethanolamid-Derivate von Alkansäuren mit 8 bis 22 C-Atomen, vorzugsweise 12 bis 16 C-Atomen. Zu den besonders geeigneten Verbindungen gehören die Laurinsäure-, Myristinsäure- und Palmitinsäuremonoethanolamide.

### Anionische Tenside

Als anionische Tenside eignen sich vorzugsweise C₈-C₁₈-Alkylbenzolsulfonate, insbesondere mit etwa 12 C-Atomen im Alkylteil, C₈-C₂₀-Alkansulfonate, C₈-C₁₈-Monoalkylsulfate, C₈-C₁₈-Alkylpolyglykolethersulfate mit 2 bis 6 Ethylenoxideinheiten (EO) im Etherteil sowie Sulfobernsteinsäuremono- und -di-C₈-C₁₈-Alkylester. Weiterhin können auch C₈-C₁₈-α-Olefinsulfonate, sulfonierte C₈-C₁₈-Fettsäuren, insbesondere Dodecylbenzolsulfonat, C₈-C₂₂-Carbonsäureamidethersulfate, C₈-C₁₈-Alkylpolyglykolethercarboxylate, C₈-C₁₈-N-Acyltauride, C₈-C₁₈-N-Sarkosinate und C₈-C₁₈-Alkylisethionate bzw. deren Mischungen verwendet werden.

Die anionischen Tenside werden vorzugsweise als Natriumsalze eingesetzt, können aber auch als andere Alkali- oder Erdalkalimetallsalze, beispielsweise Magnesiumsalze, sowie in Form von Ammonium- oder Mono-, Di-, Tri- bzw. Tetraalkylammoniumsalzen enthalten sein, im Falle der Sulfonate auch in Form ihrer korrespondierenden Säure, z.B. Dodecylbenzolsulfonsäure.

Beispiele derartiger Tenside sind Natriumkokosalkylsulfat, Natrium-sec.-Alkansulfonat mit ca. 15 C-Atomen sowie Natriumdioctylsulfosuccinat. Als besonders geeignet haben sich Natrium-Fettalkylsulfate und -Fettalkyl+2EO-ethersulfate mit 12 bis 14 C-Atomen erwiesen. Ganz besonders bevorzugt sind jedoch Natriumsalze der Alkylbenzolsulfonsäuren; ein weiteres besonders bevorzugtes Aniontensid ist Octylsulfat.

### C₁₋₆-Alkohol

Weiterhin enthält das erfindungsgemäße Reinigungsmittel auch einen oder mehrere ein- oder mehrwertige C₁₋₆-Alkohole.
Beispiele für erfindungsgemäß einsetzbare Alkohole sind die folgenden gemäß *INCI* benannten Verbindungen: Alcohol (Ethanol), n-Butyl Alcohol, t-Butyl Alcohol, Butylene Glycol, Diethylene Glycol, Dipropylene Glycol, Glycol, Hexanediol, 1,2,6-Hexanetriol, Hexyl Alcohol, Hexylene Glycol, Isopentyldiol, Isopropyl Alcohol (iso-Propanol), Methyl Alcohol, Methylpropanediol, Neopentyl Glycol, Pentylene Glycol, Propanediol, Propyl Alcohol (*n*-Propanol), Propylene Glycol. Vorzugsweise ist der Alkohol dabei ausgewählt aus der Gruppe umfassend Methanol, Ethanol, Isopropanol, n-Propanol, n-Butanol, Ethandiol, Propandiol sowie Gemische derselben, besonders bevorzugt sind Ethanol und Isopropanol, insbesondere Ethanol.

Auch Glykolether (Etheralkohole) können in erfindungsgemäßen Reinigungsmitteln enthalten sein. Hierbei kommen hinreichend wasserlösliche Verbindungen mit bis zu 10 C-Atomen im Molekül in Betracht. Beispiele derartiger Etheralkohole sind Ethylenglykolmonobutylether (Butylglykol), Propylenglykolmonobutylether, Diethylenglykolmonobutylether, Propylenglykolmonotertiärbutylether, Propylenglycolhexylether und Propylenglykolmonoethylether, von denen wiederum Ethylenglykolmonobutylether und Propylenglykolmonobutylether bevorzugt werden.

Das erfindungsgemäße Reinigungsmittel kann weiterhin eine oder mehrere Fettsäuren in Mengen von 0,1 bis 2 Gew.-% enthalten. Dabei sind als Fettsäuren insbesondere solche mit einer Kettenlänge von C₈ bis C₁₈ einsetzbar.

Neben den bisher genannten Tensidtypen kann das erfindungsgemäße Mittel weiterhin auch Kationtenside und/oder amphotere Tenside enthalten.

Geeignete Amphotenside sind beispielsweise Betaine der Formel (Rⁱⁱⁱ)(R^{iv})(R^{v})N⁺CH₂COO⁻, in der Rⁱⁱⁱ einen gegebenenfalls durch Heteroatome oder Heteroatomgruppen unterbrochenen Alkylrest mit 8 bis 25, vorzugsweise 10 bis 21 Kohlenstoffatomen und R^{iv} sowie R^{v} gleichartige oder verschiedene Alkylreste mit 1 bis 3 Kohlenstoffatomen bedeuten, insbesondere C₁₀-C₁₈-Alkyl-dimethylcarboxymethylbetain und C₁₁-C₁₇-Alkylamidopropyl-dimethylcarboxymethylbetain. Die Mittel enthalten amphotere Tenside in Mengen, bezogen auf die Zusammensetzung, von 0 bis 10 Gew.-%. Geeignete Kationtenside sind u.a. die quartären Ammoniumverbindungen der Formel (R^{vi})(R^{vii})(R^{viii})(R^{ix})N⁺ X⁻, in der R^{vi} bis R^{ix} für vier gleich- oder verschiedenartige, insbesondere zwei lang- und zwei kurzkettige, Alkylreste und X⁻ für ein Anion, insbesondere ein Halogenidion, stehen, beispielsweise Didecyl-dimethyl-ammoniumchlorid, Alkyl-benzyldidecyl-ammoniumchlorid und deren Mischungen. Die Mittel enthalten kationische Tenside in Mengen, bezogen auf die Zusammensetzung, von 0 bis 10 Gew.-%.

Neben den bisher genannten Komponenten kann das erfindungsgemäße wässrige Reinigungsmittel weitere in Reinigungsmitteln übliche Inhaltsstoffe enthalten. Hierzu zählen insbesondere Basen, Säuren, Viskositätsregulatoren, Farbstoffe, Duftstoffe, Konservierungsmittel, Desinfektionsmittel, Komplexbildner für Erdalkaliionen, Enzyme, Abrasivstoffe, Elektrolyte, Füllstoffe, Bleichsysteme sowie Mittel zur Oberflächenmodifikation.

### Basen

Als Basen werden in erfindungsgemäßen Mitteln vorzugsweise solche aus der Gruppe der Alkali- und Erdalkalimetallhydroxide und -carbonate, insbesondere Natriumcarbonat oder Natriumhydroxid, eingesetzt. Daneben können aber auch Ammoniak und/oder Alkanolamine mit bis zu 9 C-Atomen im Molekül verwendet werden, vorzugsweise die Ethanolamine, insbesondere Monoethanolamin. Der Gehalt an Basen beträgt vorzugsweise 0 bis 3 Gew.-%, insbesondere 0,01 bis 2 Gew.-%.

### Säuren

Erfindungsgemäße Mittel können zudem Säuren enthalten. Als Säuren eignen sich insbesondere organische Säuren wie die Carbonsäuren Ameisensäure, Essigsäure, Glykolsäure, Milchsäure, Zitronensäure, Bernsteinsäure, Adipinsäure, Äpfelsäure, Weinsäure und Gluconsäure oder auch die Amidosulfonsäure. Hierunter ist die Citronensäure besonders bevorzugt. Daneben können aber auch die Mineralsäuren Salzsäure, Schwefelsäure und Salpetersäure bzw. deren Mischungen eingesetzt werden. Der Gehalt an Säuren beträgt vorzugsweise 0 bis 15 Gew.-%, insbesondere 0,1 bis 12 Gew.-%.

### Viskositätsregulatoren

Geeignete Viskositätsregulatoren sind beispielsweise organische natürliche Verdickungsmittel (Agar-Agar, Carrageen, Tragant, Gummi arabicum, Alginate, Pektine, Polyosen, Guar-Mehl, Johannisbrotbaumkernmehl, Stärke, Cellulose, Dextrine, Gelatine, Casein), organische abgewandelte Naturstoffe (Carboxymethylcellulose und andere Celluloseether, Hydroxyethyl- und -propylcellulose und dergleichen, Kernmehlether), organische vollsynthetische Verdickungsmittel (Polyacryl- und Polymethacryl-Verbindungen, Vinylpolymere, Polycarbonsäuren, Polyether, Polyimine, Polyamide) und anorganische Verdickungsmittel (Polykieselsäuren, Tonmineralien wie Montmorillonite, Zeolithe, Kieselsäuren).

Zu den Polyacryl- und Polymethacryl-Verbindungen zählen beispielsweise die hochmolekularen mit einem Polyalkenylpolyether, insbesondere einem Allylether von Saccharose, Pentaerythrit oder Propylen, vernetzten Homopolymere der Acrylsäure (INCI-Bezeichnung gemäß International Dictionary of Cosmetic Ingredients der The Cosmetic, Toiletry, and Fragrance Association (CTFA): Carbomer), die auch als Carboxyvinylpolymere bezeichnet werden. Solche Polyacrylsäuren sind u.a. von der Fa. 3V Sigma unter dem Handelsnamen Polygel^{®}, z.B. Polygel^{®} DA, und von der Fa. BFGoodrich unter dem Handelsnamen Carbopol^{®} erhältlich, z.B. Carbopol^{®} 940 (Molekulargewicht ca. 4.000.000), Carbopol^{®} 941 (Molekulargewicht ca. 1.250.000) oder Carbopol^{®} 934 (Molekulargewicht ca. 3.000.000). Weiterhin fallen darunter folgende Acrylsäure-Copolymere: (i) Copolymere von zwei oder mehr Monomeren aus der Gruppe der Acrylsäure, Methacrylsäure und ihrer einfachen, vorzugsweise mit C₁₋₄-Alkanolen gebildeten, Ester (INCI Acrylates Copolymer), zu denen etwa die Copolymere von Methacrylsäure, Butylacrylat und Methylmethacrylat (CAS-Bezeichnung gemäß Chemical Abstracts Service: 25035-69-2) oder von Butylacrylat und Methylmethacrylat (CAS 25852-37-3) gehören und die beispielsweise von der Fa. Rohm & Haas unter den Handelsnamen Aculyn^{®} und Acusol^{®} sowie von der Firma Degussa (Goldschmidt) unter dem Handelsnamen Tego^{®} Polymer erhältlich sind, z.B. die anionischen nicht-assoziativen Polymere Aculyn^{®} 22, Aculyn^{®} 28, Aculyn^{®} 33 (vernetzt), Acusol^{®} 810, Acusol^{®} 823 und Acusol^{®} 830 (CAS 25852-37-3); (ii) vernetzte hochmolekulare Acrylsäurecopolymere, zu denen etwa die mit einem Allylether der Saccharose oder des Pentaerythrits vernetzten Copolymere von C₁₀₋₃₀-Alkylacrylaten mit einem oder mehreren Monomeren aus der Gruppe der Acrylsäure, Methacrylsäure und ihrer einfachen, vorzugsweise mit C₁₋₄-Alkanolen gebildeten, Ester (INCI Acrylates/C10-30 Alkyl Acrylate Crosspolymer) gehören und die beispielsweise von der Fa. BFGoodrich unter dem Handelsnamen Carbopol^{®} erhältlich sind, z.B. das hydrophobierte Carbopol^{®} ETD 2623 und Carbopol^{®} 1382 (INCI Acrylates/C10-30 Alkyl Acrylate Crosspolymer) sowie Carbopol^{®} AQUA 30 (früher Carbopol^{®} EX 473). In der internationalen Anmeldung WO 97/38076 ist eine Reihe von der Acrylsäure abgeleiteter Polymere aufgeführt, die geeignete Viskositätsregulatoren darstellen.

Weitere Verdickungsmittel sind die Polysaccharide und Heteropolysaccharide, insbesondere die Polysaccharidgummen, beispielsweise Gummi arabicum, Agar, Alginate, Carrageene und ihre Salze, Guar, Guaran, Traganth, Gellan, Ramsan, Dextran oder Xanthan und ihre Derivate, z.B. propoxyliertes Guar, sowie ihre Mischungen. Andere Polysaccharidverdicker, wie Stärken oder Cellulose bzw. Cellulosederivate, können alternativ, vorzugsweise aber zusätzlich zu einem Polysaccharidgummi eingesetzt werden, beispielsweise Stärken verschiedensten Ursprungs und Stärkederivate, z.B. Hydroxyethylstärke, Stärkephosphatester oder Stärkeacetate, oder Carboxymethylcellulose bzw. ihr Natriumsalz, Methyl-, Ethyl-, Hydroxyethyl-, Hydroxypropyl-, Hydroxypropyl-methyl- oder Hydroxyethyl-methyl-cellulose oder Celluloseacetat. Ein besonders bevorzugter Polysaccharidverdicker ist das mikrobielle anionische Heteropolysaccharid Xanthan Gum, das von Xanthomonas campestris und einigen anderen Spezies unter aeroben Bedingungen mit einem Molekulargewicht von 2-15×10⁶ produziert wird und beispielsweise von der Fa.

Kelco unter den Handelsnamen Keltrol^{®} und Kelzan^{®} oder auch von der Firma Rhodia unter dem Handelsnamen Rhodopol^{®} erhältlich ist.
Als Verdickungsmittel können weiterhin Schichtsilikate eingesetzt werden. Hierzu zählen beispielsweise die unter dem Handelsnamen Laponite^{®} erhältlichen Magnesium- oder Natriuin-Magnesium- Schichtsilikate der Firma Solvay Alkali, insbesondere das Laponite^{®} RD oder auch Laponite^{®} RDS, sowie die Magnesiumsilikate der Firma Süd-Chemie, vor allem das Optigel^{®} SH.

### Antimikrobielle Wirkstoffe

Eine besondere Form der Reinigung stellen die Desinfektion und die Sanitation dar. In einer entsprechenden besonderen Ausführungsform der Erfindung enthält das Reinigungsmittel daher einen oder mehrere antimikrobielle Wirkstoffe. Die Begriffe Desinfektion, Sanitation, antimikrobielle Wirkung und antimikrobieller Wirkstoff haben im Rahmen der erfindungsgemäßen Lehre die fachübliche Bedeutung, die beispielsweise von K. H. Wallhäußer in "Praxis der Sterilisation, Desinfektion - Konservierung : Keimidentifizierung - Betriebshygiene" (5. Aufl.- Stuttgart ; New York : Thieme, 1995) wiedergegeben wird. Während Desinfektion im engeren Sinne der medizinischen Praxis die Abtötung vontheoretisch allen - Infektionskeimen bedeutet, ist unter Sanitation die möglichst weitgehende Elimierung aller - auch der für den Menschen normalerweise unschädlichen saprophytischen - Keime zu verstehen. Hierbei ist das Ausmaß der Desinfektion bzw. Sanitation von der antimikrobiellen Wirkung des angewendeten Mittels abhängig, die mit abnehmender Gehalt an antimikrobiellem Wirkstoff bzw. zunehmender Verdünnung des Mittels zur Anwendung abnimmt.

Erfindungsgemäß geeignet sind beispielsweise antimikrobielle Wirkstoffe aus den Gruppen der Alkohole, Aldehyde, antimikrobiellen Säuren bzw. deren Salze, Carbonsäureester, Säureamide, Phenole, Phenolderivate, Diphenyle, Diphenylalkane, Harnstoffderivate, Sauerstoff-, Stickstoff-Acetale sowie -Formale, Benzamidine, Isothiazole und deren Derivate wie Isothiazoline und Isothiazolinone, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-dicyanobutan, lodo-2-propinyl-butyl-carbamat, Iod, lodophore und Peroxide. Bevorzugte antimikrobielle Wirkstoffe werden vorzugsweise ausgewählt aus der Gruppe umfassend Ethanol, n-Propanol, i-Propanol, 1,3-Butandiol, Phenoxyethanol, 1,2-Propylenglykol, Glycerin, Undecylensäure, Zitronensäure, Milchsäure, Benzoeesäure, Salicylsäure, Thymol, 2-Benzyl-4-chlorphenol, 2,2'-Methylen-bis-(6-brom-4-chlorphenol), 2,4,4'-Trichlor-2'-hydroxydiphenylether, N-(4-Chlorphenyl)-N-(3,4-dichlorphenyl)-hamstoff, N,N'-(1,10-decandiyldi-1-pyridinyl-4-yliden)-bis-(1-octanamin)-dihydrochlorid, N,N'-Bis-(4-Chlorphenyl)-3,12-diimino-2,4,11,13-tetraazatetradecandiimidamid, antimikrobielle quaternäre oberflächenaktive Verbindungen, Guanidine. Bevorzugte antimikrobiell wirkende oberflächenaktive quaternäre Verbindungen enthalten eine Ammonium-, Sulfonium-, Phosphonium-, Jodonium- oder Arsoniumgruppe, wie sie beispielsweise K. H. Wallhäußer in "Praxis der Sterilisation, Desinfektion Konservierung: Keimidentifizierung - Betriebshygiene" (5. Aufl.- Stuttgart ; New York : Thieme, 1995) beschreibt. Weiterhin können auch antimikrobiell wirksame ätherische Öle eingesetzt werden, die gleichzeitig für eine Beduftung des Reinigungsmittels sorgen. Besonders bevorzugte antimikrobielle Wirkstoffe sind jedoch ausgewählt aus der Gruppe umfassend Salicylsäure, quaternäre Tenside, insbesondere Benzalkoniumchlorid, Peroxo-Verbindungen, insbesondere Wasserstoffperoxid, Alkalimetallhypochlorit sowie Gemische derselben

Erfindungsgemäß können dem Reinigungsmittel auch Bleichmittel zugesetzt werden. Geeignete Bleichmittel in sauren Reinigern umfassen Peroxide, Persäuren und/oder Perborate, besonders bevorzugt ist H₂O₂. Als weiteres geeignetes Bleichmittel hat sich insbesondere in alkalisch eingestellten Reinigungsmitteln Natriumhypochlorit erwiesen.

Das im Kit eingesetzte erfindungsgemäße Reinigungsmittel kann wahlweise, je nach Verwendungszweck, sauer oder alkalisch eingestellt werden. Als alkalischer Reiniger wird das Mittel dabei vorzugsweise mit einem pH-Wert von 8 bis 12, insbesondere pH 9 - 10 eingestellt. Als saurer Reiniger wird das Mittel dagegen vorzugsweise mit einem pH-Wert von 2,5 bis 6, insbesondere pH 4 - 5 eingestellt.

Erfindungsgemäße Kits aus Schwamm und Reiniger werden zur Reinigung harter Oberflächen verwendet. In einer Ausführungsform werden Reinigungsschwamm und Reinigungsmittel bis zur Verwendung getrennt gehalten, so dass beim Reinigungsverfahren entweder zunächst das flüssige wässrige Reinigungsmittel aus dem Kit auf die zu reinigende Fläche aufgetragen und dort anschließend mit dem Schwamm verteilt und ggf. verrieben wird, oder aber das Reinigungsmittel zunächst auf den Schwamm aufgetragen wird und der getränkte Schwamm dann mit der zu reinigenden Oberfläche in Kontakt gebracht wird, auf der das Mittel dann verteilt und verrieben wird. Bei beiden Verfahrensvarianten kann in einem optionalen letzten Schritt dann das Mittel und gegebenenfalls gelöster Schmutz mit Wasser abgespült werden.

In einer weiteren Ausführungsform wird der Schwamm mit dem Reinigungsmittel imprägniert oder beaufschlagt. Hierzu eignen sich neben flüssigen auch pastenförmige oder pulverförmige Reinigungsmittel. Insbesondere bei flüssigen Mitteln kann es von Vorteil sein, wenn der imprägnierte Schwamm eine wasserundurchlässige Verpackung erhält, um dem Austrocknen des Schwamms vorzubeugen. In einem Reinigungsverfahren wird der mit Reinigungsmittel imprägnierte oder beaufschlagte Schwamm gegebenenfalls mit Wasser befeuchtet, insbesondere wenn das Reinigungsmittel pulverförmig ist, und anschließend mit der zu reinigenden Oberfläche in Kontakt gebracht. Das weitere Verfahren entspricht dem bereits beschriebenen Verfahren.

### Ausführunqsbeispiele

Auf eine keramische Bodenfliese wurde ein Fettschmutz (98 Teile Mazola Oil, 2 Teile Carbon black) appliziert und bei 110°C 5 h lang in einem Heizofen eingebrannt. Der resultierende Fettschmutz ließ sich mit einem Spontex-Schwamm (handelsüblicher Reinigungsschwamm aus Viskose) und den Reinigern E1 - E4 nicht entfernen. Mit dem im erfindungsgemäßen Kit enthaltenen Schwamm aus Melamin-Formaldehyd-Harz (Basotect®) und Wasser ließ sich der Fettschmutz nur wenig entfernen, wurde dagegen der Schwamm aus Basotect® zusammen mit den Reinigern E1 - E4 angewendet, so ließ sich der Fettschmutz leicht und nahezu rückstandslos entfernen:

**Tabelle 1: alkalische Reiniger (Allzweck, Glas. Küche)**

| **Zusammensetzung [Gew.-%]** | **E1** | **E2** | **E3** | **E4** |
|---|---|---|---|---|
| FettalkoholethoxylatC12-7EO | 1 | 3 | 5 | 0,5 |
| Alkylbenzolsulfonsäure-Na-Salz | 3 | 1 | 2 | 4 |
| Oktylsulfat | 3 | 2 | 2 | 2 |
| Natriumcarbonat | 1,5 | 0,5 | 1,0 | 1,5 |
| Citronensäure | 0,5 | 0,5 | 0,5 | 0,5 |
| Fettsäure | 0,5 | 0,5 | 0,5 | 1,0 |
| Ethanol | 5 | 3 | 5 | 3 |
| Parfüm | 0,2 | 0,2 | 0,2 | 0,2 |
| Wasser | ad 100 | ad 100 | ad 100 | ad 100 |

Auch zusammen mit sauer eingestellten Reinigungsmitteln, wie sie häufig beispielsweise als Sanitärreiniger im Badbereich Verwendung verwenden, können gute Reinigungsergebnisse mit dem Schwamm aus Basotect^{®} erzielt werden. Beispiele für geeignete Reinigungsmittel finden sich in Tabelle 2.

**Tabelle 2: saure Reiniger (Bad. Toilette)**

| **Zusammensetzung [Gew.-%]** | **E5** | **E6** | **E7** | **E8** |
|---|---|---|---|---|
| FettalkoholethersulfatC12-2EO-Natriumsalz | 2 | 3 | 5 | 2 |
| Ethanol | 3 | 3 | 3 | 3 |
| Citronensäure | 3 | 10 | 3 | 10 |
| Verdicker Xanthan Kelzan ASX-T | - | 0,05 | - | 0,05 |
| Parfüm | 0,1 | 0,1 | 0,1 | 0,1 |
| Wasser | *ad* 100 | *ad* 100 | *ad* 100 | *ad* 100 |

## Patentansprüche

1. Kit aus einem Schwamm und einem wässrigen Reinigungsmittel für harte Oberflächen,**dadurch gekennzeichnet, dass** der Schwamm aus einem Melamin-Formaldehyd-Harz besteht und das wässrige Reinigungsmittel anionisches und/oder nichtionisches Tensid sowie einen oder mehrere ein- oder mehrwertige C₁₋₈-Alkohole enthält.

2. Kit gemäß Anspruch 1, **dadurch gekennzeichnet, dass** das wässrige Reinigungsmittel weiterhin Octylsulfat enthält.

3. Kit gemäß einem der Ansprüche 1 oder 2, **dadurch gekennzeichnet, dass** das nichtionische Tensid vorzugsweise ausgewählt ist aus der Gruppe umfassend C₈-C₁₈Fettalkoholpolyglykolether mit 2 bis 15 EO/PO, C₈-C₁₈-Carbonsäurepolyglykolester mit 2 bis 15 EO, ethoxylierte C₁₂₋₁₈Fettsäureamide mit 2 bis 8 EO, C₁₀₋₂₀-Aminoxide mit 14 bis 20 C-Atomen und C₈₋₁₈-Alkylpolyglycoside sowie Gemische derselben, besonders bevorzugt ist ein C₁₀₋₁₉-Fettalkoholethoxylat mit 2 bis 10 EO, insbesondere ein C₁₂-Fettalkoholethoxylat mit 7 EO.

4. Kit gemäß einem der Ansprüche 1 bis 3, **dadurch gekennzeichnet, dass** das anionische Tensid vorzugsweise ausgewählt ist aus der Gruppe umfassend C₈-C₁₈-Alkylbenzolsulfonate, C₈-C₂₀-Alkasulfonate, C₈-C₁₈-Monoalkylsulfate, C₈-C₁₈-Alkytpolyglykolethersulfate mit 2 bis 6 EO, Sulfobernsteinsäuremono- und -di-C₈-C₁₈-Alkylester, C₈-C₁₈-α-Olefinsulfonate, sulfonierte C₈-C₁₈-Fettsäuren, C₈-C₂₂-Carbonsäureamidethersulfate, C₈-C₁₈-Alkylpolyglykolethercarboxylate, C₈-C₁₈-N-Acyltauride, C₈-C₁₈-N-Sarkosinate und C₈-C₁₈-Alkylisethionate sowie Gemische derselben; besonders bevorzugt sind dabei Natriumsalze der Alkylbenzolsulfonsäuren.

5. Kit gemäß einem der Ansprüche 1 bis 4, **dadurch gekennzeichnet, dass** der oder die Alkohole vorzugsweise ausgewählt sind aus der Gruppe umfassend Methanol, Ethanol, Isoropanol, n-Propanol, n-Butanol, Ethandiol, Propandiol sowie Gemische derselben, besonders bevorzugt sind Ethanol und Isopropanol, insbesondere Ethanol.

6. Kit gemäß einem der Ansprüche 1 bis 4, **dadurch gekennzeichnet, dass** das wässrige Reinigungsmittel weiterhin eine oder mehrere Fettsäuren in Mengen von 0,1 bis 2 Gew.-% enthält.

7. Kit gemäß einem der vorangehenden Ansprüche, **dadurch gekennzeichnet, dass** das wässrige Reinigungsmittel weitere in Reinigungsmitteln übliche Inhaltsstoffe wie Basen, Säuren, Viskositätsregulatoren, Farbstoffe, Duftstoffe, Konservierungsmittel, Desinfektionsmittel, Komplexbildner für Erdalkaliionen, Enzyme, Bleichsysteme sowie Mittel zur Oberflächenmodifikation enthält.

8. Kit gemäß einem der vorangehenden Ansprüche, **dadurch gekennzeichnet, dass** das wässrige Reinigungsmittel als alkalischer Reiniger mit einem pH-Wert von 8 bis 12, vorzugsweise pH 9 -10 eingestellt ist.

9. Kit gemäß einem der Ansprüche 1 bis 6, **dadurch gekennzeichnet, dass** das wässrige Reinigungsmittel als saurer Reiniger mit einem pH-Wert von 2,5 bis 6, vorzugsweise pH 4 - 5 eingestellt ist.

10. Kit gemäß einem der vorangehende Ansprüche, **dadurch gekennzeichnet, dass** der Schwamm mit dem wässrigen Reinigungsmittel imprägniert ist.

11. Kit gemäß Anspruch 10, **dadurch gekennzeichnet, dass** der imprägnierte Schwamm wasserundurchlässig verpackt ist.

12. Verwendung eines Kits gemäß einem der vorangehenden Ansprüche zur Reinigung harter Oberflächen.

13. Verfahren zur Reinigung harter Oberflächen, insbesondere zur Entfernung von Fettschmutz, unter Verwendung eines Kits gemäß einem der Ansprüche 1 bis 9, **dadurch gekennzeichnet, dass** zunächst das flüssige wässrige Reinigungsmittel aus dem Kit auf die zu reinigende Oberfläche aufgetragen und anschließend der Schwamm aus dem Kit zum Verteilen und ggf. zum Verreiben des Mittels verwendet wird, wobei das Mittel und gegebenenfalls gelöster Schmutz anschließend optional mit Wasser abgespült werden kann.

14. Verfahren zur Reinigung harter Oberflächen, insbesondere zur Entfernung von Fettschmutz, unter Verwendung eines Kits gemäß einem der Ansprüche 1 bis 9, **dadurch gekennzeichnet, dass** zunächst das flüssige wässrige Reinigungsmittel aus dem Kit auf den Schwamm aus dem Kit aufgetragen wird, der mehr oder weniger stark getränkte Schwamm dann mit der zu reinigenden Oberfläche in Kontakt gebracht und die Oberfläche durch leichtes Reiben gereinigt wird, bevor in einem letzten, optionalen Schritt das Mittel und gegebenenfalls gelöster Schmutz mit Wasser abgespült werden kann.

15. Verfahren zur Reinigung harter Oberflächen, insbesondere zur Entfernung von Fettschmutz, unter Verwendung eines Kits gemäß einem der Ansprüche 10 bis 11, **dadurch gekennzeichnet, dass** der Schwamm gegebenenfalls mit Wasser befeuchtet wird, mit der zu reinigenden Oberfläche in Kontakt gebracht und die Oberfläche durch leichtes Reiben gereinigt wird, bevor in einem letzten, optionalen Schritt das Mittel und gegebenenfalls gelöster Schmutz mit Wasser abgespült werden kann.

## Claims

1. A kit comprising a sponge and an aqueous cleaning agent for hard surfaces, **characterized in that** the sponge consists of a melamine/formaldehyde resin and the aqueous cleaning agent contains anionic and/or non-ionic surfactant and one of more monohydric or polyhydric C₁₋₆ alcohols.

2. A kit according to claim 1, **characterized in that** the aqueous cleaning agent further contains octyl sulfate.

3. A kit according to either claim 1 or claim 2, **characterized in that** the nonionic surfactant is preferably selected from the group of C₈₋₁₈ fatty alcohol polyglycol ethers having 2 to 15 EO/PO groups, C₈₋₁₈ carboxylic acid polyglycol esters having 2 to 15 EO groups, ethoxylated C₁₂₋₁₈ fatty acid amides having 2 to 8 EO groups, C₁₀₋₂₀ amine oxides having 14 to 20 carbon atoms, and C₈₋₁₈ alkyl polyglycosides, as well as mixtures thereof; a C₁₀₋₁₈ fatty alcohol ethoxylate having 2 to 10 EO groups is preferred, in particular a C₁₂ fatty alcohol ethoxylate having 7 EO groups.

4. A kit according to one of claims 1 to 3, **characterized in that** the anionic surfactant is preferably selected from the group of C₈₋₁₈ alkylbenzene sulfonates, C₈₋₂₀ alkane sulfonates, C₈₋₁₈ monoalkyl sulfates, C₈₋₁₈ alkyl polyglycol ether sulfates having 2 to 6 EO groups, sulfosuccinic acid mono- and di-C₈₋₁₈ alkyl esters, C₈₋₁₈-α-olefinsulfonates, sulfonated C₈₋₁₈ fatty acids, C₈₋₂₂ carboxamide ether sulfates, C₈₋₁₈ alkyl polyglycol ether carboxylates, C₈₋₁₈ N-acyl taurides, C₈₋₁₈ N-sarcosinates, C₈₋₁₈ alkyl isethionates, as well as mixtures thereof; sodium salts of alkylbenzene sulfonic acids being particularly preferred.

5. A kit according to one of claims 1 to 4, **characterized in that** the alcohol or alcohols are preferably selected from the group of methanol, ethanol, isopropanol, n-propanol, n-butanol, ethanediol, propanediol, and mixtures thereof; ethanol and isoropanol are particularly preferred, in particular ethanol.

6. A kit according to one of claims 1 to 4, **characterized in that** the aqueous cleaning agent further contains one or more fatty acids in amounts of 0.1 to 2 % by weight.

7. A kit according to one of the preceding claims, **characterized in that** the aqueous cleaning agent contains further ingredients which are conventional in cleaning agents, such as bases, acids, viscosity regulators, dyes, perfumes, preservatives, disinfectants, complexing agents for alkaline earth ions, enzymes, bleaching systems and surface modifying agents.

8. A kit according to one of the preceding claims, **characterized in that** the aqueous cleaning agent is established as an alkaline cleaner with a pH of 8 to 12, preferably pH 9-10.

9. A kit according to one of claims 1 to 6, **characterized in that** the aqueous cleaning agent is established as an acidic cleaner with a pH of 2.5 to 6, preferably pH 4-5.

10. A kit according to one of the preceding claims, **characterized in that** the sponge is impregnated with the aqueous cleaning agent.

11. A kit according to claim 10, **characterized in that** the impregnated sponge is provided with water-impermeable packaging.

12. Use of a kit according to one of the preceding claims for cleaning hard surfaces.

13. A method for cleaning hard surfaces, in particular for removing grease dirt, using a kit according to one of claims 1 to 9, **characterized in that** the liquid aqueous cleaning agent from the kit is initially applied to the surface to be cleaned and subsequently the sponge from the kit is used to distribute the agent and optionally to spread it by rubbing, and the agent and any released dirt may then optionally be rinsed away with water.

14. A method for cleaning hard surfaces, in particular for removing grease dirt, using a kit according to one of claims 1 to 9, **characterized in that** the liquid aqueous cleaning agent from the kit is initially applied to the sponge from the kit, and then the more or less thoroughly saturated sponge is brought into contact with the surface to be cleaned and the surface is cleaned by gentle rubbing before, in an optional final step, the agent and any released dirt may be rinsed away with water.

15. A method for cleaning hard surfaces, in particular for removing grease dirt, using a kit according to one of claims 10 to 11, **characterized in that** the sponge is optionally moistened with water and brought into contact with the surface to be cleaned and the surface is cleaned by gentle rubbing before, in an optional final step, the agent and any released dirt may be rinsed away.

## Revendications

1. Nécessaire comprenant une éponge et un agent de nettoyage aqueux pour des surfaces dures, **caractérisé en ce que** l'éponge est constituée d'une résine de mélamine-formaldéhyde et l'agent de nettoyage aqueux contient un agent tensioactif anionique et/ou non ionique, ainsi qu'un ou plusieurs alcools en C₁-C₆, monovalents ou polyvalents.

2. Nécessaire selon la revendication 1, **caractérisé en ce que** l'agent de nettoyage aqueux contient en outre du sulfate d'octyle.

3. Nécessaire selon l'une quelconque des revendications 1 ou 2, **caractérisé en ce que** l'agent tensioactif non ionique est choisi de préférence parmi le groupe comprenant des éthers de polyglycols d'alcools gras en C₈-C₁₈ contenant de 2 à 15 unités d'oxyde d'éthylène/oxyde de propylène, des esters de polyglycols d'acides carboxyliques en C₈-C₁₈ contenant de 2 à 15 unités d'oxyde d'éthylène, des amides d'acides gras éthoxylés en C₁₂-C₁₈ contenant de 2 à 8 unités d'oxyde d'éthylène, des aminoxydes en C₁₀-C₂₀ contenant de 14 à 20 atomes de carbone et des alkylpolyglycosides en C₈-C₁₈, ainsi que leurs mélanges, un éthoxylate d'alcool gras en C₁₀-C₁₈ contenant de 2 à 10 unités d'oxyde d'éthylène étant particulièrement préféré, en particulier un éthoxylate d'alcool gras en C₁₂ contenant 7 unités d'oxyde d'éthylène.

4. Nécessaire selon l'une quelconque des revendications 1 à 3, **caractérisé en ce que** l'agent tensioactif anionique est choisi de préférence parmi le groupe comprenant des alkylbenzènesulfonates en C₈-C₁₈, des alcanesulfonates en C₈-C₂₀, des monoalkylsulfates en C₈-C₁₈, des alkylpolyglycoléthersulfates en C₈-C₁₈ contenant de 2 à 6 unités d'oxyde éthylène, des esters monoalkyliques et dialkyliques en C₈-C₁₈ de l'acide sulfosuccinique, des sulfonates d'α-oléfines en C₈-C₁₈, des acides gras sulfonés en C₈-C₁₈, des éthersulfates d'amides d'acides carboxyliques en C₈-C₂₂, des éthercarboxylates d'alkylpolyglycols en C₈-C₁₈, des N-acyltaurides en C₈-C₁₈, des N-sarcosinates en C₈-C₁₈ et des alkyliséthionates en C₈-C₁₈, ainsi que leurs mélanges ; en l'occurrence, des sels de sodium des acides alkylbenzènesulfoniques sont particulièrement préférés.

5. Nécessaire selon l'une quelconque des revendications 1 à 4, **caractérisé en ce que** l'alcool ou les alcools sont de préférence choisis parmi le groupe comprenant le méthanol, l'éthanol, l'isopropanol, le n-propanol, le n-butanol, l'éthanediol, le propanediol, ainsi que leurs mélanges ; l'éthanol et l'isopropanol sont particulièrement préférés, en particulier l'éthanol.

6. Nécessaire selon l'une quelconque des revendications 1 à 4, **caractérisé en ce que** l'agent de nettoyage aqueux contient en outre un ou plusieurs acides gras dans des quantités de 0,1 à 2 % en poids.

7. Nécessaire selon l'une quelconque des revendications précédentes, **caractérisé en ce que** l'agent de nettoyage aqueux contient en outre des constituants habituels dans des agents de nettoyage, tels que des bases, des acides, des régulateurs de la viscosité, des colorants, des parfums, des conservateurs, des désinfectants, des formateurs de complexes pour des ions de métaux alcalino-terreux, des enzymes, des systèmes de blanchiment ainsi que des agents pour la modification de surface.

8. Nécessaire selon l'une quelconque des revendications précédentes, **caractérisé en ce que** l'agent de nettoyage aqueux est réglé, sous la forme d'un agent de nettoyage alcalin, avec une valeur de pH de 8 à 12, de préférence une valeur de pH de 9 à 10.

9. Nécessaire selon l'une quelconque des revendications 1 à 6, **caractérisé en ce que** l'agent de nettoyage aqueux est réglé, sous la forme d'un agent de nettoyage acide, avec une valeur de pH de 2,5 à 6, de préférence une valeur de pH de 4 à 5.

10. Nécessaire selon l'une quelconque des revendications précédentes, **caractérisé en ce que** l'éponge est imprégnée avec l'agent de nettoyage aqueux.

11. Nécessaire selon la revendication 10, **caractérisé en ce que** l'éponge imprégnée est emballée dans un conditionnement imperméable à l'eau.

12. Utilisation d'un nécessaire selon l'une quelconque des revendications précédentes, pour le nettoyage de surfaces dures.

13. Procédé pour le nettoyage de surfaces dures, en particulier pour éliminer des saletés grasses, en utilisant un nécessaire selon l'une quelconque des revendications 1 à 9, **caractérisé en ce qu'**on applique d'abord l'agent de nettoyage aqueux liquide à partir du nécessaire sur la surface à nettoyer, et ensuite on utilise l'éponge du nécessaire pour répartir l'agent et le cas échéant le répandre en frottant, l'agent et la saleté éventuellement détachée pouvant ensuite être éliminés par rinçage facultatif avec de l'eau.

14. Procédé pour le nettoyage de surfaces dures, en particulier pour éliminer des saletés grasses, en utilisant un nécessaire selon l'une quelconque des revendications 1 à 9, **caractérisé en ce qu'**on applique d'abord l'agent de nettoyage aqueux liquide à partir du nécessaire sur l'éponge tirée du nécessaire, on amène ensuite l'éponge plus ou moins fortement imprégnée en contact avec la surface à nettoyer et on nettoie la surface en frottant légèrement, avant, dans une dernière étape facultative, de pouvoir éliminer l'agent et la saleté éventuellement détachée, par rinçage avec de l'eau.

15. Procédé pour le nettoyage de surfaces dures, en particulier pour éliminer des saletés grasses, en utilisant un nécessaire selon l'une quelconque des revendications 10 à 11, **caractérisé en ce qu'**on humidifie l'éponge le cas échéant avec de l'eau, on l'amène en contact avec la surface à nettoyer et on nettoie la surface en frottant légèrement, avant, dans une dernière étape facultative, de pouvoir éliminer l'agent et la saleté éventuellement détachée, par rinçage avec de l'eau.
